# EUROPÄISCHE PATENTSCHRIFT

(11) **EP 0 626 899 B1**
(45) Veröffentlichungstag und Bekanntmachung des Hinweises auf die Patenterteilung: **27.12.1995**
(21) Anmeldenummer: 93903702.4
(22) Anmeldetag: 17.02.1993
(51) Int. Cl.: B26B 19/00

(54) **ELEKTRISCHER RASIERAPPARAT**
ELECTRIC RAZOR
RASOIR ELECTRIQUE

(30) Priorität: 17.02.1992 AT 269/92
(43) Veröffentlichungstag der Anmeldung: 07.12.1994
(73) Patentinhaber: PAYER ELEKTROPRODUKTE GESELLSCHAFT mbH, A-8010 Graz (AT)
(72) Erfinder: BECKER, Klaus, D-8602 Mühlhausen (DE)
(74) Vertreter: Haffner, Thomas M., Dr.
(86) Internationale Anmeldenummer: AT9300023
(87) Internationale Veröffentlichungsnummer: WO9315883

(56) Entgegenhaltungen:
- GB-A- 2 080 590
- PATENT ABSTRACTS OF JAPAN vol. 14, no. 384 (M-1013)1990 & JP-A-21 44 093 (MATSUSHITA ELECTRIC WORKS LTD) 1 Juni 1990
- PATENT ABSTRACTS OF JAPAN vol. 3, no. 134 (M-079)1979 & JP-A-54 110 062 (TOKYO ELECTRIC CO. LTD.) 29 August 1979
- PATENT ABSTRACTS OF JAPAN vol. 16, no. 346 (M-1286)1992 & JP-A-41 05 685 (MATSUSHITA ELECTRIC WORKS LTD) 7 April 1992
- PATENT ABSTRACTS OF JAPAN vol. 15, no. 497 (M-1192)1991 & JP-A-32 18 791 (MATSUSHITA ELECTRIC WORKS LTD) 26 September 1991

## Beschreibung

Die Erfindung bezieht sich auf einen elektrischen Rasierapparat mit einer Scherfolie und einem mit der Scherfolie zusammenwirkenden Scherkopf gemäß den Oberbegriffen der Patentansprüche 1 und 2.

Ein derartiger Rasierapparat ist aus der JP-A-3 218 791 bekannt.

Bei derartigen Rasierapparaten, welche in unterschiedlichen Ausbildungen, beispielsweise mit rotierendem oder schwingendem Scherkopf, bekannt sind, ist die Betriebssicherheit und das Rasierergebnis in hohem Ausmaß von den beiden miteinander zusammenwirkenden Teilen abhängig, welche ein Abscheren der Barthaare bewirken sollen. Neben den Messern des Kopfes, welche naturgemäß einem gewissen Verschleiß unterliegen, ist für das gewünschte Ergebnis in erster Linie die Scherfolie von ausschlaggebender Bedeutung. Scherfolien haben eine begrenzte Lebensdauer, wobei gegen Ende der Lebensdauer der Scherfolien die Verletzungsgefahr deutlich zunimmt und ein glattes Abscheren der Barthaare nicht mehr sichergestellt ist. Die Verletzungsgefahr nimmt hiebei nicht zuletzt dadurch zu, daß die ursprünglich vorgegebene geometrische Form der Öffnungen in der Scherfolie nicht mehr exakt eingehalten wird und auch bei ausgeschaltetem Gerät scharfkantige Vorsprünge am Rand der Öffnungen der Scherfolien Anlaß zu Verletzungen geben können.

Bei einem aus der DE-B-1 168 796 bekannten elektrischen Rasierapparat kann sich die Scherfolie der Kontur der zur rasierenden Fläche und dem Scherkopfmesser anpassen.

Aus der JP-A-3 218 791 ist ein gattungsgemäßer Rasierapparat bekanntgeworden, bei welchem eine Anzeigevorrichtung mit einem Betriebszeitzähler zur Abgabe einer Folienwechselempfehlung verbunden ist. Eine Betriebszeitzählung auf der Basis eines autonomen Oszillators, beispielsweise eines marktüblichen Uhrenbausteines, erlaubt eine Ermittlung der Betriebszeit in Abhängigkeit vom Ein- und Ausschalter des Rasierapparates und damit nur eine relativ grobe Abschätzung des tatsächlichen Verschleißes der Scherfolie.

Der Verschleiß, welchem die Scherfolie unterworfen wird, ist hiebei von der Reibung zwischen Scherfolie und dem relativ zur Scherfolie formschlüssig bewegten Klingenblock abhängig. Je nach Anpreßdruck der Scherfolie, welcher beim jeweiligen Benutzer durch Betätigung des Gerätes gewählt wird, paßt sich die Folie nun zum einen der Kontur der zu rasierenden Gesichtsfläche und zum andern der Kontur des Scherkopfes an, wodurch der Verschleiß auch deutlich abhängig von der Belastung bzw. von der jeweiligen Benutzerführung wird.

Die Erfindung zielt nun darauf ab, einen elektrischen Rasierapparat der eingangs genannten Art zu schaffen, der eine verbesserte Abschätzung des tatsächlichen Verschleißes der Scherfolie gewährleisten soll und eine entsprechende Scherfolienwechselempfehlung abgeben kann um das Verletzungsrisiko des Benutzers des Rasierapparates wesentlich herabzusetzen. Zur Lösung dieser Aufgabe besteht der erfindungsgemäße Rasierapparat der eingangs genannten Art im wesentlichen darin, daß die Anzeigevorrichtung mit einer Einrichtung zum Erfassen der Belastung der Scherfolie und einer Auswerteschaltung verbunden ist. Alternativ kann bei Verwendung eines getakteten Motors eine Verbesserung dadurch erzielt werden, daß die Anzeigevorrichtung mit einem von der Taktung des Motors getriggerten Betriebszeitzähler und einer Auswerteschaltung verbunden ist. Eine derartige Anzeigevorrichtung ergibt dann, wenn sie ein entsprechendes Signal anzeigt, eine Folienwechselempfehlung an den Benutzer ab und stellt somit sicher, daß übermäßig verschlissene Scherblätter nicht weiter verwendet werden. Das Erkennen des richtigen Zeitpunktes, zu welchem eine Scherfolie gewechselt werden soll, ist dem Benutzer eines Rasierapparates nicht ohne weiteres möglich, da eine defekte Scherfolie in erster Linie an den bereits auftretenden Verletzungen erkannt wird. Durch eine derartige Anzeigevorrichtung wird nun der Zeitpunkt, zu welchem Verletzungen auftreten könnten, mit Sicherheit vorzeitig angezeigt und es wird die Möglichkeit geschaffen, eine Scherfolie bereits dann zu wechseln, bevor eine Verletzung möglich wird.

Eine verbesserte Abschätzung der tatsächlichen Abnutzung der Scherfolie ergibt sich dann, wenn in die Betätigung der Anzeigevorrichtung auch eine Auswertung von anderen Betriebsparametern, beispielsweise der Leistungsaufnahme od.dgl., eingeht. Mit Vorteil wird daher die Betriebszeitzählung mit einer Einrichtung zum Erfassen der Belastung der Scherfolie und einer Auswerteschaltung kombiniert, wobei eine derartige Einrichtung zum Erfassen der Belastung der Scherfolie und eine Auswerteschaltung auch unabhängig von einer reinen Betriebszeitzählung korrekte Informationen für die Auslösung der Anzeigevorrichtung ergeben können. Alternativ kann die erfindungsgemäßen Ausbildung hiebei so getroffen sein, daß der Betriebszeitzähler von der Taktung des Motors getriggert ist, wobei mit einer derartigen Verknüpfung der Zeitzählung mit der Taktung des Motors bereits eine kombinierte Aussage über die Belastung der Scherfolie möglich wird.

In besonders vorteilhafter Weise ist die erfindungsgemäße Ausbildung so getroffen, daß die Einrichtung zum Erfassen der Belastung der Scherfolie von einem Stromverbrauchsmeßgerät gebildet ist, dessen Meßwerte über eine Auswerteschaltung, insbesondere einen Integrator, mit der Anzeigevorrichtung verbunden sind. Der integrierte Stromverbrauch ergibt unmittelbar die Möglichkeit, unabhängig von der tatsächlich verstrichenen Zeit eine Scherfolienwechselempfehlung auszugeben, wobei die Integration des Stromverbrauches naturgemäß über den Stromverbrauch in der Zeiteinheit erfolgt.

In besonders einfacher Weise kann die erfindungsgemäße Ausbildung so getroffen sein, daß die Einrichtung zum Erfassen der Belastung der Scherfolie Drucksensoren umfaßt, welche mit der Scherfolie zusammenwirken, wobei eine derartige Erfassung von Druckmeßwerten zusätzlich den häufigsten Bedienerfehlern bei der Benutzung des elektrischen Rasierapparates Rechnung trägt.

Bei elektrischen Rasierapparaten ist es mittlerweile insbesondere bei dem jeweiligen Spitzenmodell üblich, Anzeigen der Restkapazität eines Akkumulators vorzusehen. Mit einer derartigen Restkapazitätsanzeige ist ein gewisser elektronischer Aufwand verbunden, welcher ohne zusätzlichen Aufwand eine besonders einfache Generierung der entsprechenden Signale für die Anzeigevorrichtung für die Folienwechselanzeigeempfehlung ermöglicht. In besonders vorteilhafter Weise ist in solchen Fällen die Ausbildung so getroffen, daß eine Batterie- bzw. Akkumulator-Spannungsänderung im Betrieb als Signal für die Erfassung der Belastung der Scherfolie ausgewertet ist.

Eine derartige Anzeigevorrichtung, mit welcher auf den notwendigen Folienwechsel hingewiesen wird, kann auf unterschiedliche Weise wiederum gelöscht werden. Mit Vorteil ist die Ausbildung hiezu so getroffen, daß die Anzeigevorrichtung über einen Schaltkontakt, welcher den Zähler rücksetzt, löschbar ist, wobei vorzugsweise der Schaltkontakt mechanisch mit der Scherfolie gekoppelt ist und bei Wechsel der Scherfolie automatisch betätigbar ist. Insbesondere bei mechanischer Kopplung des Schaltkontaktes mit der Scherfolie wird nach dem Wechseln der Scherfolie unmittelbar ein Rücksetzen und Löschen bewirkt. Die Ausbildung kann hiebei in besonders einfacher Weise so erfolgen, daß die mit der Anzeigevorrichtung verbundene Zähl- bzw. Auswerteschaltung ein setz- und rücksetzbares Flip-Flop aufweist, welches durch die Zähl- bzw. Auswerteschaltung setzbar und durch einen Schaltkontakt rücksetzbar ist, womit auch mit geringstem elektronischen Aufwand das Auslangen gefunden wird.

Die Erfindung wird nachfolgend an Hand von zwei Blockschaubildern in der Zeichnung schematisch erläutert.

In der Zeichnung zeigen Fig.1 eine erste Ausbildung der Schaltungsanordnung mit einer einfachen Zähleinrichtung, und Fig.2 eine schematische Darstellung der Kombination der Auswertung von Motortaktung und Oszillatorsignalen.

In Fig.1 ist mit 1 schematisch die Motortaktung angedeutet. Der Motortakt bzw. ein Taktsignal wird einem Zeitzähler 2 zugeführt, wobei die Ausgangssignale über einen rücksetzbaren Flip-Flop 3 zur Anzeigevorrichtung 4 geführt werden. Mit dem rücksetzbaren Flip-Flop 3 ist ein externer Schaltkontakt, schematisch mit 5 angedeutet, verbunden, welcher ein Rücksetzen des Flip-Flop und damit des Indikators bzw. der Anzeigevorrichtung 4 bewirkt. Die Anzeigevorrichtung 4 kann im einfachsten Fall von einer LED oder einem entsprechenden Symbol eines LCD gebildet sein.

Die Zeitzählung bei der Ausbildung einer Fig.1 kann im einfachsten Fall so getroffen sein, daß beispielsweise nach 30 oder 35 Betriebsstunden die entsprechende Anzeige des Indikators 4 erfolgt.

In Fig.2 ist mit der Pulsfolge 6 die Motortaktung schematisch angedeutet. Gleichzeitig ist mit 7 die Pulsform der Oszillatorsignale schematisch wiedergegeben. Die auf diese Weise parallel existierenden Signale werden einem UND-Baustein 8 zugeführt und in der Folge in einem Zähler 9 ausgewertet. Die Verknüpfung der Motortaktung mit dem Oszillator läßt auf diese Weise auch den Belastungszustand erkennen und erst die auf diese Weise verknüpften Signale werden dem Zähler 9 und in der Folge dem Flip-Flop 3 bzw. dem Indikator 4, wie sie in Fig.1 dargestellt wurden, zugeführt.

Wesentlich für die sichere Funktion der Ausbildung nach Fig.2 ist, daß die Oszillatorfrequenz deutlich höher gewählt wird als die Taktfrequenz des Motors.

## Patentansprüche

1. Elektrischer Rasierapparat mit einer Scherfolie und einem mit der Scherfolie zusammenwirkenden Scherkopf, welcher von einem Motor angetrieben ist sowie mit einer Anzeigevorrichtung (4) und mit einem Betriebszeitzähler für eine Folienwechselempfehlung, dadurch gekennzeichnet, daß die Anzeigevorrichtung (4) mit einer Einrichtung zum Erfassen der Belastung der Scherfolie und einer Auswerteschaltung verbunden ist.

2. Elektrischer Rasierapparat mit einer Scherfolie und einem mit der Scherfolie zusammenwirkenden Scherkopf, welcher von einem elektronisch getakteten Motor angetrieben ist sowie mit einer Anzeigevorrichtung (4) für eine Folienwechselempfehlung, dadurch gekennzeichnet, daß die Anzeigevorrichtung (4) mit einem von der Taktung des Motors getriggerten Betriebszeitzähler (2) und einer Auswerteschaltung verbunden ist.

3. Rasierapparat nach Anspruch 1, dadurch gekennzeichnet, daß die Einrichtung zum Erfassen der Belastung der Scherfolie von einem Stromverbrauchsmeßgerät gebildet ist, dessen Meßwerte über eine Auswerteschaltung, insbesondere einen Integrator, mit der Anzeigevorrichtung (4) verbunden sind.

4. Rasierapparat nach Anspruch 1, dadurch gekennzeichnet, daß die Einrichtung zum Erfassen der Belastung der Scherfolie Drucksensoren umfaßt, welche mit der Scherfolie zusammenwirken.

5. Rasierapparat nach Anspruch 1, dadurch gekennzeichnet, daß eine Batterie- bzw. Akkumulator-Spannungsänderung im Betrieb als Signal für die Erfassung der Belastung der Scherfolie ausgewertet ist.

6. Rasierapparat nach einem der Ansprüche 1 bis 5, dadurch gekennzeichnet, daß die Anzeigevorrichtung (4) über einen Schaltkontakt (5), welcher den Zähler (2) rücksetzt, löschbar ist.

7. Rasierapparat nach Anspruch 6, dadurch gekennzeichnet, daß der Schaltkontakt (5) mechanisch mit der Scherfolie gekoppelt ist und bei Wechsel der Scherfolie automatisch betätigbar ist.

8. Rasierapparat nach Anspruch 6 oder 7, dadurch gekennzeichnet, daß die mit der Anzeigevorrichtung (4) verbundene Zähl- bzw. Auswerteschaltung ein setz- und rücksetzbares Flip-Flop (3) aufweist, welches durch die Zähl- bzw. Auswerteschaltung setzbar und durch einen Schaltkontakt (5) rücksetzbar ist.

## Claims

1. Electric shaver comprising a shaving foil and a shaving head cooperating with said shaving foil and actuated by a motor, as well as a display means (4) and a running-time meter for foil exchange recommendation, characterized in that the display means (4) is connected with a means for recording the load on the shaving foil and with an evaluation circuit.

2. Electric shaver comprising a shaving foil and a shaving head cooperating with said shaving foil and actuated by an electronically clocked motor, as well as a display means (4) for foil exchange recommendation, characterized in that the display means (4) is connected with a running-time meter (2) triggered by the clocking of the motor and with an evaluation circuit.

3. A shaver according to claim 1, characterized in that the means for recording the load on the shaving foil is comprised of a power consumption meter whose measured values are connected to the display means (4) via an evaluation circuit, in particular an integrator.

4. A shaver according to claim 1, characterized in that the means for recording the load on the shaving foil comprises pressure sensors cooperating with the shaving foil.

5. A shaver according to claim 1, characterized in that a battery or accumulator voltage change during operation is evaluated as a signal for recording the load on the shaving foil.

6. A shaver according to any one of claims 1 to 5, characterized in that the display means (4) is clearable via a switching contact (5) resetting the meter (2).

7. A shaver according to claim 6, characterized in that the switching contact (5) is mechanically coupled with the shaving foil, being automatically actuatable at an exchange of the shaving foil.

8. A shaver according to claim 6 or 7, characterized in that the metering or evaluation circuit, respectively, connected with the display means (4) comprises a settable and resettable flip-flop (3) capable of being set by the metering or evaluation circuit, respectively, and reset by a switching contact (5).

## Revendications

1. Rasoir électrique, comportant une grille mince de coupe et une tête de coupe qui coopère avec cette grille et est entraînée par un moteur, ainsi qu'un dispositif indicateur (4) et un compteur de temps de fonctionnement pour conseiller le remplacement de la grille de coupe, caractérisé en ce que le dispositif indicateur (4) est relié à un dispositif destiné à détecter la charge de la grille de coupe et à un circuit d'évaluation.

2. Rasoir électrique, comportant une grille mince de coupe et une tête de coupe qui coopère avec cette grille et est entraînée par un moteur cadencé électroniquement, ainsi qu'un dispositif indicateur (4) pour conseiller le remplacement de la grille de coupe, caractérisé en ce que le dispositif indicateur (4) est relié à un compteur de temps de fonctionnement (2) déclenché par la cadence du moteur et à un circuit d'évaluation.

3. Rasoir selon la revendication 1, caractérisé en ce que le dispositif destiné à détecter la charge de la grille de coupe est constitué par un appareil de mesure de consommation de courant, dont les valeurs mesurées sont délivrées au dispositif indicateur (4) par l'intermédiaire d'un circuit d'évaluation, en particulier d'un intégrateur.

4. Rasoir selon la revendication 1, caractérisé en ce que le dispositif destiné à détecter la charge de la grille de coupe comprend des capteurs de pression qui coopèrent avec la grille de coupe.

5. Rasoir selon la revendication 1, caractérisé en ce qu'une variation de tension de la pile ou de l'accumulateur en cours de fonctionnement est évaluée comme un signal pour la détection de la charge de la grille de coupe.

6. Rasoir selon l'une quelconque des revendications 1 à 5, caractérisé en ce que le dispositif indicateur (4) est effaçable au moyen d'un contact de commutation (5) qui remet le compteur (2) à l'état initial.

7. Rasoir selon la revendication 6, caractérisé en ce que le contact de commutation (5) est couplé mécaniquement à la grille de coupe et est actionnable automatiquement lors du remplacement de la grille de coupe.

8. Rasoir selon la revendication 6 ou 7, caractérisé en ce que le circuit de comptage ou d'évaluation relié au dispositif indicateur (4) comporte une bascule bistable (3) qui peut être positionnée par le circuit de comptage ou d'évaluation et peut être remise à l'état initial par un contact de commutation (5).
